# EUROPÄISCHE PATENTSCHRIFT

(11) **EP 1 924 188 B1**
(45) Veröffentlichungstag und Bekanntmachung des Hinweises auf die Patenterteilung: **25.02.2009**
(21) Anmeldenummer: 06792967.9
(22) Anmeldetag: 23.08.2006
(51) Int. Cl.: A47L 9/06

(54) **STAUBSAUGERDÜSE MIT BÜRSTENLEISTE**
VACUUM CLEANER NOZZLE COMPRISING A BRUSH STRIP
SUCEUR POURVU D'UNE BROSSE ALLONGEE, POUR UN ASPIRATEUR

(30) Priorität: 02.09.2005 DE 102005041869
(43) Veröffentlichungstag der Anmeldung: 28.05.2008
(73) Patentinhaber: BSH Bosch und Siemens Hausgeräte GmbH, 81739 München (DE)
(72) Erfinder: GEIS, Marko, 97640 Oberstreu (DE); GÖPPNER, Thomas, 97616 Salz (DE); KEMMERZELL, Wolfgang, 36129 Gersfeld (DE)
(86) Internationale Anmeldenummer: PCT/EP2006/065586
(87) Internationale Veröffentlichungsnummer: WO 2007/025919

(56) Entgegenhaltungen:
- EP-A- 1 449 475
- EP-A1- 0 397 112
- EP-A2- 0 820 717
- GB-A- 763 340
- US-B1- 6 266 846

## Beschreibung

Die Erfindung geht aus von einer Staubsaugerdüse mit Bürstenleiste nach dem Oberbegriff von Anspruch 1.

Um beim Stausaugen Staub und Flusen von der Teppichbasis zu lösen, so dass die Düse diesen Schmutz gut aufnehmen kann, ist an der Staubsaugerdüse üblicherweise eine Bürstenleiste vorgesehen. Die dort verwendeten Natur- oder Kunststoffborsten unterstützen die oberflächlich über den Flor gleitende Düse dahingehend, dass sie den Flor durchdringen und den Schmutz aus dem tieferliegenden Gewebe lösen.

Die bisher gebräuchlichen Bürstenleisten waren jedoch, entweder nicht in der Lage, die Teppichbasis flächendeckend zu bearbeiten, oder aber Haare und Flusen, die aus dem Teppichgrund gelöst wurden, wurden in der Bürstenleiste so festgehalten, dass der Luftstrom während des Staubsaugens nicht ausreichte, um sie wieder aus der Bürstenleiste zu entfernen. Auch wenn nach dem Staubsaugen die Düse entfernt wurde, ließ sich, selbst bei voller Saugkraft, der Schmutz mit dem Staubsaugerrohr oder einer Polsterdüse nicht aus der Bürstenleiste entfernen. Um die Bürstenleiste wieder sauber zu bekommen, musste sie aufwändig mit einem spitzen Gegenstand bearbeitet werden.

Die Aufgabe der Erfindung war es, eine Staubsaugerdüse mit Bürstenleiste so auszubilden, dass Haare und Flusen zwar mit großer Effektivität aus der Teppichbasis gelöst werden, dass sich diese jedoch nicht so in der Bürstenleiste verfangen, dass sie nur mit hohem manuellen Aufwand wieder entfernt werden können. Weiterhin sollte die Staubsaugerdüse so ausgestaltet werden, dass sie besonders kostengünstig produziert werden kann.

Erfüllt wird die Aufgabe durch eine Staubsaugerdüse mit Bürstenleiste mit den Merkmalen von Anspruch 1. Der Erfindung liegt die Erkenntnis zu Grunde, dass bei einer dreireihigen Bürstenleiste der Abstand zwischen den Borsten so gewählt werden kann, dass sich Flusen und Haare in der Bürstenleiste nicht festsetzen können. Durch den Versatz der einzelnen Borstenreihen zueinander, ist trotz des großen Abstands der Borsten eine effektive Reinigung gewährleistet. Die Kunststoffleiste, auf der die mittlere Borstenreihe aufgesetzt ist, ist so schmal ausgeführt, dass sie als Spritzgussteil mit sehr geringer Zykluszeit produziert werden kann. Die kurze Zykluszeit ergibt sich aus der kurzen Abkühlphase. Die beiden äußeren Borstenreihen finden daher keinen Platz auf der Kunststoffleiste, sondern werden seitlich angesetzt. Gegenüber einer breiten Kunststoffleiste, auf der alle drei Reihen Borsten aufgesetzt sind, bedeutet die erfindungsgemäße Ausgestaltung eine Materialeinsparung und einen kürzeren Produktionszyklus, wogegen sich bei der Effektivität der Bürstenleiste keine Nachteile zeigen.

Um ein gleiches Niveau der Borstenspitzen zu erreichen, sind die Kunststoffborsten der beiden äußeren Reihen länger, als die Kunststoffborsten der mittleren Reihe. Da die Borsten aller Reihen in etwa die gleiche Steifigkeit aufweisen sollen, sind die Borsten der äußeren Reihen nicht nur stumpf auf die Grundfläche gesetzt, sondern sind zusätzlich mit den Seiten der Kunststoffleiste verbunden. Dadurch ergibt sich in etwa die gleiche Steifigkeit, die auch die Borsten der mittleren Reihe innehaben.

Um die Teppichbasis effektiv bearbeiten zu können, weisen die Borsten der mittleren Reihe eine Länge zwischen 6 und 9 mm auf. Dadurch ist sichergestellt, dass auch aus tieferem Flor, Haare und Flusen effektiv entfernt werden können.

Für eine kostengünstige Produktion ist die Kunststoffleiste als Spritzgussteil ausgeführt. Die Borsten der mittleren und der beiden äußeren Reihen werden direkt an die Kunststoffleiste angespritzt. Um eine schnelle und sichere Entformbarkeit gewährleisten zu können, sind alle Borsten zu ihrem freien Ende hin konisch verjüngt.

Erfindungsgemäß beträgt der Abstand zwischen den einzelnen Borsten wenigstens 1 mm. Das bedeutet, dass jede Borste von jeder benachbarten Borste wenigstens 1 mm entfernt ist. Hierdurch wird gewährleistet, dass sich Haare und Flusen in der Bürstenleiste erst gar nicht festsetzen können. Sollte dies doch einmal vorkommen, kann die Verunreinigung einfach mit dem Staubsaugerrohr entfernt werden. Ein manuelles Nacharbeiten, zur Reinigung der Bürstenleiste, ist nicht erforderlich.

Da eine Staubsaugerdüse üblicherweise in zwei Bewegungsrichtungen, nämlich bei einer Hin- und einer Rückbewegung, über den zu reinigenden Boden geschoben bzw. gezogen wird, sind vorteilhafterweise zwei Bürstenleisten vorgesehen, wobei sich die Bürstenleisten vor und hinter der Einlassöffnung für den Saugstrom befinden.

Die Erfindung wird im Folgenden anhand der Zeichnungen näher erläutert.

Es zeigen:

Abb. 1 einen Ausschnitt einer erfindungsgemäßen Bürstenleiste in perspektivischer Ansicht und

Abb. 2 einen Querschnitt durch die Bürstenleiste aus Abb. 1.

Eine Kunststoffleiste 6, mit zwei seitlichen Fortsätzen 2, ist in eine Schiene 1, der hier nicht dargestellten Staubsaugerdüse, eingesetzt. Mittig auf der Kunststoffleiste 6 sind die einzelnen Kunststoffborsten 4 angespritzt. Die Kunststoffborsten 3 und 5 der beiden äußeren Reihen sind so angespritzt, dass sie mit ihrem stumpfen Ende, mit den seitlichen Fortsätzen 2 und mit einem Teil ihrer Seitenlänge, mit den Seiten der Kunststoffleiste 6 verbunden sind. Die freie Länge der Kunststoffborsten 3 und 5 der beiden äußeren Reihen entspricht daher der freien Länge der Kunststoffborsten 4 der mittleren Reihe. Damit weisen die Kunststoffborsten aller drei Reihen in etwa die gleiche Steifigkeit auf.

Bei allen Kunststoffborsten wird der Durchmesser von ihrer Grundfläche zu ihrem freien Ende hin geringer. Durch diese Maßnahme lässt sich das fertige Teil leicht entformen.

Die einzelnen Kunststoffborsten sind so angeordnet, dass sie von den benachbarten Kunststoffborsten einen Abstand von wenigstens 1 mm aufweisen. Dies gilt sowohl für die benachbarten Borsten in der gleichen Reihe, als auch für benachbarte Borsten aus den benachbarten Reihen. Ein Festsetzen von Flusen und Haaren ist dadurch praktisch unmöglich.

Durch den Versatz der einzelnen Reihen ist aber trotzdem eine flächendeckende Bearbeitung des Untergrundes gewährleistet. Alle Haare und Flusen, die im Untergrund festsitzen, können auf diese Weise sicher gelöst werden.

## Patentansprüche

1. Staubsaugerdüse mit Bürstenleiste, die eine Vielzahl von zueinander beabstandeten Borsten (3, 4, 5) zum Abtragen bzw. Abbürsten von Staub und anderen Schmutzpartikeln aufweist, insbesondere von der Teppichbasis, **dadurch gekennzeichnet, dass** an der Staubsaugerdüse eine Kunststoffleiste (6) vorgesehen ist, an die drei Reihen von Kunststoffborsten (3, 4, 5) angespritzt sind, wobei die Kunststoffborsten (3, 5) der beiden äußeren Reihen wenigstens mit den Seitenwänden der Kunststoffleiste (6) verbunden sind und die Kunststoffborsten (4) der mittleren Reihe, versetzt zu den Kunststoffborsten (3, 5) der beiden äußeren Reihen, auf die Kunststoffleiste (6) aufgesetzt sind.

2. Staubsaugerdüse nach Anspruch 1, **dadurch gekennzeichnet, dass** die Kunststoffborsten (4) der mittleren Reihe kürzer als die Kunststoffborsten (3, 5) der beiden äußeren Reihen sind.

3. Staubsaugerdüse nach Anspruch 1 oder 2, **dadurch gekennzeichnet, dass** die Kunststoffborsten (3, 4, 5) aller drei Reihen auf gleicher Höhe enden.

4. Staubsaugerdüse nach einem der Ansprüche 1 bis 3, **dadurch gekennzeichnet, dass** die Länge der Kunststoffborsten (4) der mittleren Reihe zwischen 6 und 9 mm beträgt.

5. Staubsaugerdüse nach Anspruch 1, **dadurch gekennzeichnet, dass** sich die Kunststoffborsten (3, 4, 5) zu ihrem freien Ende hin konisch verjüngen.

6. Staubsaugerdüse nach einem der Ansprüche 1 bis 5, **dadurch gekennzeichnet, dass** der Abstand zwischen benachbarten Kunststoffborsten (3, 4, 5) wenigstens 1 mm beträgt.

7. Staubsaugerdüse nach einem der Ansprüche 1 bis 6, **dadurch gekennzeichnet, dass** vor und hinter einer Einsaugöffnung je eine Borstenleiste vorgesehen ist.

## Claims

1. Vacuum cleaner nozzle with brush strip, which comprises a plurality of mutually spaced apart bristles (3, 4, 5) for removing or brushing away dust or other dirt particles, particularly from the carpet base, **characterised in that** a plastic strip (6), at which three rows of plastic bristles (3, 4, 5) are injection moulded, are provided at the vacuum cleaner nozzle, wherein the plastic bristles (3, 5) of the two outer rows are connected at least with the side walls of the plastic strip (6) and the plastic bristles (4) of the middle row are offset relative to the plastic bristles (3, 5) of the two outer rows and placed on the plastics material strip (6).

2. Vacuum cleaner nozzle according to claim 1, **characterised in that** the plastic bristles (4) of the middle row are shorter than the plastic bristles (3, 5) of the two outer rows.

3. Vacuum cleaner nozzle according to claim 1 or 2, **characterised in that** the plastic bristles (3, 4, 5) of all three rows end at the same height.

4. Vacuum cleaner nozzle according to any one of claims 1 to 3, **characterised in that** the length of the plastic bristles (4) of the middle row is between 6 and 9 millimetres.

5. Vacuum cleaner nozzle according to claim 1, **characterised in that** the plastic bristles (3, 4, 5) taper towards their free ends.

6. Vacuum cleaner nozzle according to any one of claims 1 to 5, **characterised in that** the spacing between adjacent plastic bristles (3, 4, 5) is at least 1 millimetre.

7. Vacuum cleaner nozzle according to any one of claims 1 to 6, **characterised in that** a respective bristle strip is provided in front of and behind a suction opening.

## Revendications

1. Suceur d'aspirateur pourvu d'une barre à brosse comprenant une pluralité de poils (3, 4, 5) espacés les uns des autres pour enlever resp. brosser la poussière et autres particules de saleté, notamment de la base d'un tapis, **caractérisé en ce que** l'on prévoit, au niveau du suceur, une barre en plastique (6) sur laquelle sont injectées trois rangées de poils en plastique (3, 4, 5), les poils en plastique (3, 5) des deux rangées extérieures étant reliés au moins aux parois latérales de la barre en plastique (6) et les poils en plastique (4) de la rangée centrale, décalés par rapport aux poils en plastique (3, 5) des deux rangées extérieures, étant placés sur la barre en plastique (6).

2. Suceur d'aspirateur selon la revendication 1, **caractérisé en ce que** les poils en plastique (4) de la rangée centrale sont plus courts que les poils en plastique (3, 5) des deux rangées extérieures.

3. Suceur d'aspirateur selon la revendication 1 ou 2, **caractérisé en ce que** les poils en plastique (3, 4, 5) des trois rangées se terminent tous à la même hauteur.

4. Suceur d'aspirateur selon l'une des revendications 1 à 3, **caractérisé en ce que** la longueur des poils en plastique (4) de la rangée centrale mesure entre 6 et 9 mm.

5. Suceur d'aspirateur selon la revendication 1, **caractérisé en ce que** les poils en plastique (3, 4, 5) s'effilent en cône en direction de leur extrémité libre.

6. Suceur d'aspirateur selon l'une des revendications 1 à 5, **caractérisé en ce que** la distance entre des poils en plastique contigus (3, 4, 5) mesure au moins 1 mm.

7. Suceur d'aspirateur selon l'une des revendications 1 à 6, **caractérisé en ce qu'**une barre portant des poils est prévue à chaque fois devant et derrière une ouverture d'aspiration.
